# EUROPÄISCHE PATENTSCHRIFT

(11) **EP 0 192 220 B1**
(45) Veröffentlichungstag und Bekanntmachung des Hinweises auf die Patenterteilung: **29.11.1989**
(21) Anmeldenummer: 86102021.2
(22) Anmeldetag: 18.02.1986
(51) Int. Cl.: B65D 85/48

(54) **Stabilisierungsvorrichtung für eine Mehrzahl von gereiht und parallel zueinander aufgestellten Glasscheiben**
Stabilizing element for several glass sheets stored in parallel to one another
Dispositif de stabilisation d'une pluralité de vitres en verre rangées parallèlement

(30) Priorität: 20.02.1985 DE 8504723 U; 20.02.1985 DE 8504724 U
(43) Veröffentlichungstag der Anmeldung: 27.08.1986
(73) Patentinhaber: FLACHGLAS AKTIENGESELLSCHAFT, 90762 Fürth (DE)
(72) Erfinder: Spätlich, Walter, Dipl.-Ing., D-4690 Herne 2 (DE); Rodemann, Heinz, Dipl.-Ing., D-4630 Bochum (DE); Höhle, Friedrich, Dipl.-Ing., D-5810 Witten (DE); Wohlfahrt, Manfred, D-5810 Witten (DE)
(74) Vertreter: Andrejewski, Walter, Dr.

(56) Entgegenhaltungen:
- EP-A- 0 130 922
- DE-U- 8 504 723
- DE-U- 8 504 724
- FR-A- 2 506 728
- FR-A- 2 548 632
- US-A- 3 216 564
- US-A- 3 938 660

## Beschreibung

Die Erfindung bezieht sich gattungsgemäss auf eine Stabilisierungsvorrichtung für eine Mehrzahl von gereiht und parallel zueinander aufgestellten Glasscheiben, insbesondere Kraftfahrzeugglasscheiben, - mit einer Mehrzahl von den einzelnen Glasscheiben zugeordneten Abstandsreitern, welche Abstandsreiter auf den Rand der Glasscheiben aufsetzbare Klemmschenkel, ein Oberteil und eine Einrichtung zur Aufnahme eines Spannbandes im Oberteil aufweisen, welche Abstandsreiter fernerhin als Stabilisierungsvorrichtung durch Formschlusselemente zu einer Stabilisierungsleiste vereinigt sind, in der die Frontseite und die Rückseite der Abstandsreiter mit gekuppelten Formschlusselementen aneinander anliegen. - Die einzelnen Abstandsreiter werden im allgemeinen von oben auf den oberen Rand der zugeordneten Glasscheibe aufgesetzt oder aufgesteckt. Diese Richtung bestimmt die Aufsetzrichtung. Die Klemmschenkel sind entsprechend eingerichtet. Sie liegen an den einzelnen Abstandsreitern einander gegenüber oder sind zueinander versetzt. Häufig ist die Anordnung so getroffen, dass, im Verband, einem Abstandsreiter zwei Glasscheiben zugeordnet sind. Die Anordnung kann jedoch vorzugsweise auch so getroffen werden, dass auf jede Scheibe ein Abstandsreiter aufzusetzen ist.

Bei der (aus der Praxis) bekannten gattungsgemässen Stabilisierungsvorrichtung sind die Formschlusselemente auf der Frontseite als Vaterelemente, auf der Rückseite als Mutterelemente ausgebildet. Zwar ist es gleichgültig, welche Seite als Frontseite und welche als Rückseite bezeichnet wird, hat man eine entsprechende Definition an den Abstandsreitern jedoch einmal vorgenommen, so sind im Verband der Abstandsreiter zur Stabilisierungsvorrichtung die Frontseite und die Rückseite der einzelnen Abstandsreiter nicht gegeneinander vertauschbar. Mit anderen Worten ist es nicht möglich, im Verband einen Abstandsreiter gegenüber einem seiner Nachbarn um 180° um eine Achse parallel zur Aufsetzrichtung und orthogonal zur Reibungsrichtung zu drehen, ohne den Formschluss zu stören bzw. aufzuheben. Das ist nachteilig, weil zum Zwecke des Aufsetzens der einzelnen Abstandsreiter eine sorgfältige Manipulation durchgeführt werden muss, die sicherstellt, dass der Formschluss erhalten und nicht durch eine Vertauschung von Frontseite und Rückseite gestört wird. Mit anderen Worten müssen im Rahmen der bekannten Massnahmen alle Abstandsreiter mit ihrer Frontseite und umgekehrt mit ihrer Rückseite in eine Richtung weisen. Geschieht dieses nicht und wird der Formschluss gestört, so werden an dieser Stelle die Stabilisierungsleisten und damit die Stabilisierungswirkung gleichsam unterbrochen, was bei der Manipulation der aufgestellten Glasscheiben, insbesondere im Rahmen einer automatischen Fertigung, ausserordentlich nachteilig ist. Aus EP-A 01 30 922 sind L-förmige Abstandsreiter mit einem Oberteil und einem die zugeordnete Glasscheibe überfassenden Schenkel bekannt. Das Oberteil des L-förmigen Abstandsreiters ist front-und rückseitig mit einem Zapfen sowie einer Zapfenaufnahme ausgebildet, wobei sich jeweils ein Zapfen und eine Zapfenaufnahme gegenüberliegen. Die Handhabung der mit L-förmigen Abstandshaltern versehenen Scheiben beim Zusammenfügen zu einem Verband mit einer Stabilisierungsleiste ist schwierig. Auch ist es nicht möglich, im Verband einen Abstandsreiter gegenüber seinen Nachbarn um 180° um eine Achse parallel zur Aufsetzrichtung zu drehen.

Der Erfindung liegt die Aufgabe zugrunde, eine gattungsgemässe Stabilisierungsvorrichtung so weiter auszubilden, dass im Verband der Abstandsreiter zur Stabilisierungsvorrichtung Frontseite und Rückseite vertauschbar sind, nichtsdestoweniger jedoch der einwandfreie Fromschluss sichergestellt ist.

Zur Lösung dieser Aufgabe lehrt die Erfindung, dass die Formschlusselemente in bezug auf eine in Aufsetzrichtung der Abstandsreiter verlaufende Freizone einerseits als Vaterelemente, andererseits als Mutterelemente ausgebildet sind, und zwar sowohl auf der Frontseite als auch auf der Rückseite, und dass den Vaterelementen auf der Frontseite jedes Abstandsreiters Mutterelemente auf seiner Rückseite, den Mutterelementen auf der Frontseite jedes Abstandsreiters Vaterelemente auf seiner Rückseite gegenüberliegen. Im Rahmen dieser Ausführungsform können, bei Beachtung der vorstehend angegebenen Lehre zum technischen Handeln, die Vaterelemente und die Mutterelemente grundsätzlich beliebig ausgebildet sein, solange sie nur als Formschlusselemente komplementär sind. Jedenfalls wird sichergestellt, dass der Formschluss der einzelnen Ab- - standsreiter in der Stabilierungsleiste nicht gestört wird, wenn in der Reihe der Abstandsreiter ein Abstandsreiter um eine zur Aufsetzrichtung parallele Achse um 180° gedreht wird, anders ausgedrückt Frontseite und Rückseite vertauscht werden. Folglich können die Abstandshalter ohne besondere Sortierung beliebig auf die zugeordneten Glasscheiben aufgesetzt werden. Im Rahmen der Erfindung liegt es, die Formschlusselemente am Oberteil der Abstandsreiter oder an deren Schenkel anzuordner, bzw. beide Massnahmen zu kombinieren. - Eine bevorzugte Ausführungsform, die sich durch Einfachheit und Funktionssicherheit auszeichnet, ist dadurch gekennzeichnet, dass die Formschlusselemente Rippen der Länge V als Vaterelemente und Rillen der Länge M als Mutterelemente aufweisen, die quer zur Aufsteckrichtung der Abstandsreiter verlaufen, dass die Rippen gegen eine Bezugsfläche vorspringen und dass die Rillen gegen diese Bezugsfläche zurückspringen sowie dadurch die einzelnen Abstandsreiter in der Stabilisierungsleiste nach Massgabe der Differenz M-V gegeneinander verschiebbar sind. Das erleichtert es, die einzelnen Abstandsreiter, die zur Stabilisierungsleiste verbunden werden, in Formschluss zu bringen, wenn diese Abstandsreiter auf den Rand der zugeordneten Glasscheiben aufgesetzt werden, sei es manuell oder automatisch. Bei der beschriebenen Stabilisierungsvorrichtung sind die Einrichtungen zur Aufnahme eines Spannbandes im Oberteil der Aufsetzreiter zweckmässigerweise als umgekehrt T-förmige Ausnehmungen ausgeführt, deren T-Steg zum Einlegen eines Spannbandes zum oberen Rand der Abstandsreiter randoffen ausgeführt ist. In eine solche Ausnehmung könnte auch ein zusätzlicher Stabilisierungsstab einlegbar sein.

Eine andere Ausführungsform der Erfindung ist in der Grundkonzeption dadurch gekennzeichnet, dass die Formschlusselemente aus gegenüber der Frontseitenoberfläche sowie gegenüber der Rückseitenoberfläche als Vaterelemente vorstehenden Punktelementen und zwischen den Punktelementen angeordneten als Mutterelemente dienenden Punktelementzwischenräumen bestehen, in die die Punktelemente einsetzbar sind, dass die Punktelementzwischenräume nach vorgegebenem Raster mit auf der Frontseite sowie auf der Rückseite der einzelnen Abstandsreiter gleichem Teilungsmass äquidistant in abwechselnder Folge einerseits in Zeilen und andererseits in die Zeilen kreuzenden Reihen angeordnet sind, wobei die Formschlusselemente in den Kreuzungspunkten der Zeilen und Reihen sowohl den Zeilen als auch den Reihen angehören, dass den Punktelementen sowie den Punktelementzwischenräumen auf der Frontseite der einzelnen Abstandsreiter Punktelemente sowie Punktelementzwischenräume auf der Rückseite der einzelnen Abstandsreiter gegenüberliegen und dass die einzelnen Abstandsreiter in der Vereinigung zur Stabilisierungsleiste in bezug auf den jeweils benachbarten Abstandsreiter um ein halbes Teilungsmass, um dreimal das halbe Teilungsmass, um fünfmal das halbe Teilungsmass, usw. mit ungeraden Vielfachen des halben Teilungsmasses, gegenüber versetzt angeordnet sind. Die Punktelemente können in bezug auf die Frontseitenoberfläche bzw. die Rückseitenoberfläche einen kreisförmigen Grundriss aufweisen. Die Punktelemente können aber auch in bezug auf die Frontseitenoberfläche bzw. die Rückseitenoberfläche mit einem quadratischen oder rechteckigen Grundriss versehen sein. Darüber hinaus sind auch andere Grundrissformen, beispielsweise polygonale, wie gleichmässig sechseckige, möglich. Auch die Grösse der Punktelemente in bezug auf Durchmesser bzw. Kantenlänge und Höhe ist im Rahmen der Erfindung beliebig und richtet sich nach den jeweiligen betrieblichen Gegebenheiten. Eine bevorzugte Ausführungsform der Erfindung ist in diesem Zusammenhang dadurch gekennzeichnet, dass die Punktelemente einen Durchmesser bzw. eine Kantenlänge von 2 bis 5 mm und eine etwa ihrem Durchmesser bzw. ihrer Kantenlänge entsprechende Höhe aufweisen. Im Rahmen der Erfindung liegt es, die Punktelemente sowie die Punktelementzwischenräume am Oberteil der Abstandsreiter oder an deren Schenkeln anzuordnen bzw. beide Massnahmen zu kombinieren. Es versteht sich, dass die Punktelemente z.B. pyramidenförmig und/oder kegelförmig und/oder zylinderförmig gestaltet sein können. Die Einrichtung zur Aufnahme des Spannbandes kann im Rahmen der Erfindung auf verschiedene Weise eingerichtet werden. Eine Ausführungsform, die sich durch Einfachheit und Funktionssicherheit auszeichnet, ist dadurch gekennzeichner, dass die Einrichtung zur Aufnahme eines Spannbandes aus einer umgekehrt T-förmigen Ausnehmung besteht, deren T-Steg zum Einlegen des Spannbandes zum oberen Rand der Abstandsreiter hin offen ist. In die Einrichtung zur Aufnahme eines Spannbandes kann ein zusätzlicher Stabilisierungsstab einführbar sein. Er könnte auch als Niederhalter von oben eingesetzt werden. - Bei der zuletzt beschriebenen Ausführungsform der Stabilisierungsvorrichtung tragen die Abstandsreiter sowohl auf der Frontseite Punktelemente und Punktelementzwischenräume als auch auf der Rückseite Punktelemente und Punktelementzwischenräume, anders ausgedrückt, in abwechselnder Folge, bei frontseitig und rückseitig gleichem Raster mit vorgegebenem Teilungsmass Vaterelemente (Punktelemente) und Mutterelemente (Punktelementzwischenräume). Benachbarte Abstandsreiter können nichtsdestoweniger durch Formschluss vereinigt werden, indem sie um ein halbes Teilungsmass, um dreimal das halbe Teilungsmass, um fünfmal das halbe Teilungsmass, usw. mit ungeraden Vielfachen des halben Teilungsmasses, gegeneinander versetzt werden. Die Versetzung stört nicht und ist durch die absolute Grösse der Punktelemente und damit der Punktelementzwischenräume bestimmt. Die Versetzung kann daher sehr klein gemacht werden, indem das Teilungsmass klein gemacht wird. Hinzukommt, dass die Abstandsreiter auf den Glasscheiben beim Aufsetzen oder danach bei der Vereinigung zur Stabilisierungsleiste nach Massgabe der einzunehmenden Versetzung, allein durch das Zusammendrücken der Abstandsreiter ohne Schwierigkeiten verschiebbar sind:

Im allgemeinen wird man die Abstandsreiter aus Kunststoff spritzen. Sie können gewichtssparende Auskammerungen aufweisen.

Im folgenden wird die Erfindung anhand einer lediglich ein Ausführungsbeispiel darstellenden Zeichnung ausführlicher erläutert. Es zeigen in schematischer Darstellung
Fig. 1 eine Frontansicht eines Abstandsreiters aus einer erfindungsgemässen Stabilisierungsvorrichtung,
Fig. 2 eine Seitenansicht des Gegenstandes der Fig.1,
Fig. 3 eine Draufsicht auf den Gegenstand nach Fig. 1 aus Richtung des Pfeiles A,
Fig. 4 einen Schnitt B-B durch den Gegenstand nach Fig. 1,
Fig. 5 einen vergrösserten Ausschnitt aus dem Gegenstand nach Fig. 2,
Fig. 6 entsprechend der Fig. 1 eine andere Ausführungsform eines Abstandsreiters,
Fig. 7 eine Mehrzahl von Abstandsreitern einer Stabilisierungsleiste vor der Vereinigung zur Stabilisierungsleiste,
Fig. 8 den Gegenstand nach Fig. 7 nach Vereinigung der Abstandsreiter zur Stabilisierungsleiste, die Stabilisierungsleiste ausschnittsweise,
Fig. 9 entsprechend der Fig. 8 eine andere Art der Vereinigung der Abstandsreiter zu einer Stabilisierungsleiste,
Fig. 10 eine Frontansicht eines Abstandsreiters einer anderen Ausführungsform einer erfindungsgemässen Stabilisierungsvorrichtung,
Fig.11 den stark vergrösserten Ausschnitt C aus dem Gegenstand nach Fig. 10,
Fig. 12 zwei Abstandsreiter gemäss Fig. 10 vor dem Zusammensetzen in der Stirnansicht,
Fig. 13 die beiden Abstandsreiter der Fig. 12 im zusammengesetzten Zustand,
Fig. 14 die beiden Abstandsreiter der Fig. 12 in anderer Zusammensetzung als in Fig. 13,
Fig. 15 eine Draufsicht auf den Gegenstand nach Fig. 13 von oben aus Richtung des Pfeiles D und
Fig. 16 entsprechend der Fig. 12 eine andere Ausführungsform erfindungsgemäss Abstandshalter in Stirnansicht vor dem Zusammensetzen.

Die Abstandsreiter 1 besitzen auf den Rand 2 der Glasscheiben 3 aufsetzbare Klemmschenkel 4, ein Oberteil 5 und eine Einrichtung 6 zur Aufnahme eines strichpunktiert angedeuteten Spannbandes 7 im Oberteil 5.

Die Abstandsreiter 1 der Fig. 1 bis 9 funktionieren als Stabilisierungsvorrichtung, weil sie durch komplementäre, als Vaterelemente 8 und Mutterelemente 9 ausgebildete Formschlusselemente zu einer Stabilisierungsleiste vereinigt sind, in der die Frontseite 10 und die Rückseite 11 der Abstandsreiter 1 mit gekuppelten Formschlusselementen 8, 9 aneinander anliegen. Das zeigen insbesondere die Fig. 8 und 9. Aus einer vergleichenden Betrachtung der Fig. 1 und 2 entnimmt man zunächst, dass die Formschlusselemente in bezug auf eine in Aufsetzrichtung der Abstandsreiter 1 verlaufende formschlussfreie Freizone 12 einerseits als Vaterelemente 8, andererseits als Mutterelemente 9 ausgebildet sind. Das gilt jeweils sowohl für die Frontseite 10 als auch für die Rückseite 11, wozu im übrigen auf die Fig. 3 verwiesen wird. Zum Zwecke der Identifizierung wurde in den Figuren der Bereich der Frontseite 10, der mit Vaterelementen 8 ausgerüstet ist, auch mit einem Hinweispfeil und dem Buchstaben V versehen. Entsprechend wurde der Bereich, der die Mutterelemente 9 trägt, mit einem Hinweis und dem Buchstaben M versehen. Entsprechendes gilt für die Rückseite 11. Auch in Fig. 5 wurden diese Hinweispfeile eingetragen. - Die Freizone 12 kann beliebig breit und auch sehr schmal sein. In Fig. 1 mag sie eine Breite von etwa 5 mm aufweisen. In Fig. 6 ist sie demgegenüber zu einem extrem schmalen Bereich reduziert. Die Anordnung ist, wie insbesondere die Fig. 5 erkennen lässt, so getroffen, dass den Vaterelementen 8 auf der Frontseite 10 eines Abstandsreiters 1 Mutterelemente 9 auf seiner Rückseite 11, den Mutterelementen 9 auf der Frontseite 10 jedes Abstandsreiters 1 Vaterelemente 8 auf seiner Rückseite gegenüberliegen. Im Ausführungsbeispiel der Fig. 1 bis 9 weisen die Formschlusselemente Rippen 8 als Vaterelemente und Rillen 9 als Mutterelemente auf, die sich quer, nämlich orthogonal, zur Aufsteckrichtung der Abstandsreiter 1 erstrecken. Die Rippen 8 sind gegen eine Bezugsfläche 13, die im Ausführungsbeispiel und nach bevorzugter Ausführungsform der Erfindung der Oberfläche der Freizone 12 entspricht, vorspringend. Die Rillen 9 springen gegenüber dieser Bezugsfläche 13 zurück, sind also in diese gleichsam eingelassen. Dadurch wird erreicht, dass die einzelnen Abstandsreiter 1 in der Stabilisierungsleiste nach Massgabe der quer zur Aufsetzrichtung gemessenen Breite S der Freizone 12 gegenüber verschiebbar sind. Im Ausführungsbeispiel besteht die Einrichtung zur Aufnahme eines Spannbandes 7 aus einer T-förmigen Ausnehmung 6, deren T-Steg 14 zum Einlegen des Spannbandes 7 zum oberen Rand der Abstandsreiter 1 hin offen ist. Zusätzlich kann in diese T-förmige Ausnehmung 6 auch ein Stabilisierungsstab 15 eingeschoben werden. Er könnte auch als Niederhalter von oben eingesetzt werden. Die dargestellten Abstandsreiter 1 und damit die Stabilisierungsvorrichtung insgesamt bestehen aus Kunststoff und sind im Wege des Spritzgiessverfahrens hergestellt worden. Nicht dargestellt wurde, dass sie gewichtssparende bzw. materialsparende Auskammerungen aufweisen können. Es versteht sich, dass man die Abstandsreiter 1 der erfindungsgemässen Stabilisierungsvorrichtung nicht nur auf den oberen Rand 2 einer zugeordneten Glasscheibe 3 aufstecken kann. Die Ausführungsform nach den Fig. 1 bis 5 ist so eingerichtet, dass im Verband zur Stabilisierungsleiste ein Abstandsreiter 1 zwei Glasscheiben 3 zugeordnet ist. In den Fig. 7 bis 9 ist demgegenüber jeder Glasscheibe 3 auch ein Abstandsreiter 1 zugeordnet.

Bei der Ausführungsform nach den Fig. 10 bis 16 sind von einer anderen Ausführungsform einer erfindungsgemässen Stabilisierungsvorrichtung einzelne Abstandsreiter 1 dargestellt worden, und zwar auch im zusammengesetzten Zustand, die somit als Teilstück der zur Stabilisierungsvorrichtung gehörenden Stabilisierungsleiste dienen. Die Stabilisierungsvorrichtung dient dazu, eine Mehrzahl von gereiht und parallel zueinander aufgestellten Glasscheiben 3, insbesondere Kraftfahrzeugglasscheiben zum Zwecke des Handlings zu stabilisieren. Dabei wird mit einer Mehrzahl von den einzelnen Glasscheiben 3 zugeordneten Abstandsreitern 1 gearbeitet. - Bei der Ausführungsform nach den Fig. 10 bis 14 ist jeder Glasscheibe 3 ein einzelner Abstandsreiter 1 zugeordnet.

Bei der Ausführungsform nach Fig. 16 fuktioniert ein einzelner Abstandsreiter 1 jeweils für zwei Glasscheiben 3. Das deuten die genannten Figuren an. Die Abstandsreiter 1 besitzen auf den Rand 2 der Glascheiben 3 aufsetzbare Klemmschenkel 4, ein Oberteil 5 und eine Einrichtung 6 zur Aufnahme eines strichpunktiert in Fig. 10 angedeuteten Spannbandes 7 im Oberteil 5. Die Abstandsreiter 1 sind fernerhin als Stabilisierungsvorrichtung durch Formschlusselemente 8, 9 zu einer Stabilisierungsleiste vereinigt, die Fig. 13 bis 15 zeigen einen aus jeweils zwei Abstandsreitern 1 aufgebauten Ausschnitt aus einer solchen Stabilisierungsleiste. Man erkennt, dass in der Stabilisierungsleiste die Frontseite und die Rückseite der Abstandsreiter 1 mit gekuppelten Formschlusselementen 8, 9 aneinander anliegen. Aus der Fig. 11 sowie aus einer vergleichenden Betrachtung der Fig. 12 bis 15 erkennt man, dass die Formschlusselemente aus gegenüber der Front- . seitenoberfläche sowie gegenüber der Rückseitenoberfläche vorstehenden Punktelementen 8 als Vaterelemente und zwischen den Punktelementen 8 angeordneten Punktelementzwischenräume 9 als Mutterelemente bestehen, in welche die Punktelemente 8 einsetzbar sind. Der Ausdruck «Punktelementzwischenraum» umfasst mehrere Ausführungsformen der raumformmässigen Gestaltung. Geht man gedanklich von einer ebenen Oberfläche aus und sind die Punktelemente 8 dieser gegenüber erhaben, so entstehen die Punktelementzwischenräume 9 ohne weitere Formgebung. Das wurde aus Gründen der Deutlichkeit zeichnerisch dargestellt. Die Punktelementzwischenräume könnten aber auch Vertiefungen in einer ebenen Bezugsfläche sein, über die die Punktelemente erhaben vorstehen. Die Punktelemente 8 sowie die Punktelementzwischenräume 9 sind nach vorgegebenem Raster mit auf der Frontseite 10 sowie auf der Rückseite 11 der einzelnen Abstandsreiter 1 mit gleichem Teilungsmass T äquidistant in abwechselnder Folge einerseits in Zeilen und andererseits in die Zeilen kreuzenden Reihen angeordnet. Man erkennt in der Fig. 11, dass die Formschlusselemente 8, 9 in den Kreuzungspunkten der Zeilen und Reihen sowohl den Zeilen als auch den Reihen angehören. So wie die in Fig. 11 dargestellte Form der Frontseite 10 aussieht, sieht identisch auch die Rückseite 11 aus. Die Anordnung ist also so getroffen, dass den Punktelementen 8 sowie den Punktelementzwischenräumen 9 auf der Frontseite 10 der einzelnen Abstandsreiter 1 Punktelemente 8 sowie Punktelementzwischenräume 9 auf der Rückseite 11 der einzelnen Abstandsreiter 1 gegenüberliegen und dass die einzelnen Abstandsreiter 1 in der Vereinigung zur Stabilisierungsleiste in bezug auf die jeweils benachbarten Abstandsreiter 1 um ein halbes Teilungsmass T gegeneinander versetzt angeordnet sind. Das entnimmt man aus den Figuren. Zugleich realisiert man, dass die Versetzung auch dreimal das halbe Teilungsmass T, fünfmal das halbe Teilungsmass T usw., mit ungeraden Vielfachen des halben Teilungsmasses T, ausmachen könnte. In der Praxis stellt sich im allgemeinen von selbst eine Versetzung um ein halbes Teilungsmass T ein. Im Ausführungsbeispiel nach den Fig. 10 bis 16 haben die Punktelemente 8 in bezug auf die Frontseitenoberfläche bzw. die Rückseitenoberfläche einen quadratischen Grundriss. In Fig. 11 wurde strichpunktiert angedeutet, dass dieser Grundriss auch kreisförmig sein kann. Er könnte auch rechteckig sein. Im übrigen ist die Geometrie der Zusammenhänge im Ausführungsbeispiel gröber dargestellt, als es in der Praxis erforderlich ist. In der Praxis weisen die Punktelemente 8 z.B. einen Durchmesser bzw. eine Kantenlänge von 2 mm und eine etwa ihrem Durchmesser bzw. ihrer Kantenlänge entsprechende Höhe auf. Die Punktelemente 8 sind im übrigen kegelförmig, pyramidenförmig, zylinderförmig, warzenförmig oder ähnlich gestaltet. In den Fig. 10 bis 16 erkennt man die Einrichtung 6 zur Aufnahme eines Spannbandes 7. Sie besteht aus einer umgekehrt T-förmigen Ausnehmung 6, deren T-Steg 14 zum Einlegen des Spannbandes 7 zum oberen Rand 16 der Abstandsreiter 1 hin randoffen ist. In die Einrichtung 6 zur Aufnahme eines Spannbandes 7 könnte ein zusätzlicher Stabilisierungsstab 15 einführbar sein, was in Fig. 10 strichpunktiert angedeutet wurde.

Zweckmässig sind die einzelnen Abstandsreiter 1 aus Kunststoff gespritzt. Sie können gewichtssparende Ausnehmungen aufweisen, was nicht dargestellt wurde.

## Patentansprüche

1. Stabilisierungsvorrichtung für eine Mehrzahl von gereiht und parallel zueinander aufgestellten Glasscheiben, insbesondere Kraftfahrzeugglasscheiben, - mit einer Mehrzahl von den einzelnen Glasscheiben zugeordneten Abstandsreitern, welche Abstandsreiter auf den Rand der Glasscheiben aufsetzbare Klemmschenkel, ein Oberteil und eine Einrichtung zur Aufnahme eines Spannbandes im Oberteil aufweisen, welche Abstandsreiter fernerhin als Stabilisierungsvorrichtung durch Formschlusselemente zu einer Stabilisierungsleiste vereinigt sind, in der die Frontseite und die Rückseite der Abstandsreiter mit gekuppelten Formschlusselementen aneinander anliegen, dadurch gekennzeichnet, dass die Formschlusselemente in bezug auf eine in Aufsetzrichtung der Abstandsreiter (1 ) verlaufende Freizone (12) einerseits als Vaterelemente (8), andererseits als Mutterelemente (9) ausgebildet sind, und zwar sowohl auf der Frontseite (10) als auch auf der Rückseite (11), und dass den Vaterelementen (8) auf der Frontseite (10) jedes Abstandsreiters (1) Mutterelemente (9) auf seiner Rückseite (11), den Mutterelementen (9) auf der Frontseite (10) jedes Abstandsreiters (1 ) Vaterelemente (8) auf seiner Rückseite (11) gegenüberliegen.

2. Stabilisierungsvorrichtung nach Anspruch 1, dadurch gekennzeichnet, dass die Formschlusselemente Rippen (8) der Länge V als Vaterelemente und Rillen (9)_{'}der Länge M als Mutterelemente aufweisen, die quer zur Aufsteckrichtung der Abstandsreiter (1 ) verlaufen, dass die Rippen (8) gegen eine Bezugsfläche (13) vorspringen, und dass die Rillen (9) gegen diese Bezugsfläche (13) zurückspringen sowie dadurch die einzelnen Abstandsreiter (1) in der Stabilisierungsleiste nach Massgabe der Differenz M-V gegeneinander verschiebbar sind.

3. Stabilisierungsvorrichtung nach einem der Ansprüche 1 oder 2, dadurch gekennzeichnet, dass die Einrichtung zur Aufnahme eines Spannbandes (7) aus einer umgekehrt T-förmigen Ausnehmung (6) besteht, deren T-Steg (14) zum Einlegen des Spannbandes (7) zum oberen Rand derAbstandsreiter (1) hin randoffen ist.

4. Stabilisierungsvorrichtung nach einem der Ansprüche 1 bis 3, dadurch gekennzeichnet, dass in die Einrichtung (6) zur Aufnahme eines Spannbandes (7) ein zusätzlicher Stabilisierungsstab (15) einführbar ist.

5. Stabilisierungsvorrichtung für eine Mehrzahl von gereiht und parallel zueinander aufgestellten Glasscheiben, insbesondere Kraftfahrzeugglasscheiben, - mit einer Mehrzahl von den einzelnen Glasscheiben zugeordneten Abstandsreitern, welche Abstandsreiter auf den Rand der Glasscheiben aufsetzbare Klemmschenkel, ein Oberteil und eine Einrichtung zur Aufnahme eines Spannbandes im Oberteil aufweisen, welche Abstandsreiter fernerhin als Stabilisierungsvorrichtung durch Formschlusselemente zu einer Stabilisierungsleiste vereinigt sind, in der die Frontseite und die Rückseite der Abstandsreiter mit gekuppelten Formschlusselementen aneinander anliegen, dadurch gekennzeichnet, dass die Formschlusselemente (8, 9) aus gegenüber der Frontseitenoberfläche sowie gegenüber der Rückseitenoberfläche als Vaterelemente vorstehenden Punktelementen (8) und zwischen den Punkelementen (8) angeordneten als Mutterelemente dienenden Punktelementenzwischenräumen (9) bestehen, in die die Punktelemente (8) einsetzbar sind, dass die Punktelemente (8) sowie die Punktelementzwischenräume (9) nach vorgegebenem Raster mit auf der Frontseite sowie auf der Rückseite der einzelnen Abstandsreiter (1) gleichem Teilungsmass (T) äquidistant in abwechselnder Folge einerseits in Zeilen und andererseits in die Zeilen kreuzenden Reihen angeordnet sind, wobei die Formschlusselemente (8, 9) in den Kreuzungspunkten der Zeilen und Reihen sowohl den Zeilen als auch den Reihen angehören, dass den Punktelementen (8) sowie den Punktelementzwischenräumen (9) auf der Frontseite der einzelnen Abstandsreiter (1) Punktelemente (8) sowie Punktelementzwischenräume (9) auf der Rückseite der einzelnen Abstandsreiter (1) gegenüberliegen, und dass die einzelnen Abstandsreiter (1 ) in der Vereinigung zur Stabilisierungsleiste in bezug auf den jeweils benachbarten Abstandsreiter (1) um ein halbes Teilungsmass (T), um dreimal das halbe Teilungsmass (T), um fünfmal das halbe Teilungsmass (T), usw. mit ungeraden Vielfachen des halben Teilungsmasses (T), gegeneinander versetzt angeordnet sind.

6. Stabilisierungsvorrichtung nach Anspruch 5, dadruch gekennzeichnet, dass die Punktelemente (8) in bezug auf die Frontseitenoberfläche bzw. die Rückseitenoberfläche einen kreisförmigen Grundriss aufweisen.

7. Stabilisierungsvorrichtung nach Anspruch 5, dadurch gekennzeichnet, dass die Punktelemente (8) in bezug auf die Frontseitenoberfläche bzw. die Rückseitenoberfläche einen quadratischen oder rechteckigen Grundriss aufweisen.

8. Stabilisierungsvorrichtung nach einem der Ansprüche 5 bis 7, dadurch gekennzeichnet, dass die Punktelemente (8) mit einem Durchmesser bzw. einer Kantenlänge von 2 bis 5 mm und einer etwa ihrem Durchmesser bzw. ihrer Kantenlänge entsprechenden Höhe ausgerüstet sind.

9. Stabilisierungsvorrichtung nach einem der Ansprüche 5 bis 8, dadurch gekennzeichnet, dass die Einrichtung zur Aufnahme eines Spannbandes (7) aus einer umgekehrt T-förmigen Ausnehmung (6) besteht, deren T-Steg (14) zum Einlegen des Spannbandes (7) zum oberen Rand (16) der Abstandsreiter (1 ) randoffen ist und in die ggf. ein zusätzlicher Stabilisierungsstab (15) einführbar ist.

## Revendications

1. Dispositif de stabilisation pour une pluralité de vitres installées d'une manière rangée, parallèlement les unes aux autres, notamment des vitres pour véhicule automobile, - comportant une multiplicité de cavaliers-entretoises associés aux différentes vitres, et dans lequel des cavaliers-entretoises comportent des branches de serrage pouvant être appliquées contre le bord des vitres, une partie supérieure et un dispositif servant à loger une bande de serrage dans la partie supérieure, les cavaliers-entretoises étant réunis en outre, en tant que dispositif de stabilisation, par des éléments de liaison par formes complémentaires, pour former une barrette de stabilisation, dans laquelle la face avant et la face arrière des cavaliers-entretoises s'appliquent l'une contre l'autre au moyen d'éléments accouplés de liaison par formes complémentaires, caractérisé en ce que les éléments de liaison par formes complémentaires sont agencés, en rapport avec une zone libre (12) s'étendant dans la direction de montage des cavaliers-entretoises (1), d'une part sous la forme d'éléments mâles (8) et d'autre part sous la forme d'éléments femelles (9), et ce aussi bien sur la face avant (10) que sur la face arrière (11 ), et qu'en vis-à-vis des éléments mâles (8) situés sur la face avant (10) de chaque cavalier-entretoise (1 ) se trouvent disposés des éléments femelles (9) situés sur la face arrière (11) de ce cavalier-entretoise et qu'aux éléments femelles (9) situés sur la face avant (10) de chaque cavalier-entretoise (1 ) se trouvent disposés des éléments mâles (8) situés sur la face arrière (11 ) du cavalier-antretoise.

2. Dispositif de stabilisation selon la revendication 1, caractérisé en ce que les éléments de liaison par formes complémentaires comprennent des nervures (8) de longueur V constituant les éléments mâles et des rainures (9) de longueur M constituant les éléments femelles, qui s'étendent transversalement par rapport à la direction d'enfi- chage des cavaliers-entretoises (1 ), que les nervures (8) font saillie à partir d'une surface de référence (13) et que les rainures (9) sont ménagées en retrait par rapport à cette surface de référence (13) et que, de ce fait, les différents cavaliers-entretoises (1 ) peuvent être déplacés les uns par rapport aux autres dans la barrette de stabilisation, en fonction de la différence M-V.

3. Dispositif de stabilisation selon l'une des revendications 1 ou 2, caractérisé en ce que le dispositif servant à loger une bande de serrage (7) est constitué par un évidement (6) en forme de T renversé, dont le pied (14) s'ouvre marginalement en direction du bord supérieur du cavalier-entretoise (1 ) pour l'insertion de la bande de serrage (7).

4. Dispositif de stabilisation selon l'une des revendications 1 à 3, caractérisé en ce qu'une barre supplémentaire de stabilisation (15) peut être insérée dans le dispositif (6) servant à loger une bande de serrage (7).

5. Dispositif de stabilisation pour une pluralité de vitres installées d'une manière rangée, parallèlement les unes aux autres, notamment des vitres pour véhicule automobile, - comportant une multiplicité de cavaliers-entretoises associés aux différentes vitres, et dans lequel des cavaliers-entretoises comportent des branches de serrage pouvant être appliquées contre le bord des vitres, une partie supérieure et un dispositif servant à loger une bande de serrage dans la partie supérieure, les cavaliers-entretoises étant réunis en outre, en tant que dispositif de stabilisation, par des éléments de liaison par formes complémentaires, pour former une barrette de stabilisation, dans laquelle la face avant et la face arrière des cavaliers-entretoises s'appliquent l'une contre l'autre au moyen d'éléments accouplés de liaison par formes complémentaires, caractérisé en ce que les éléments de liaison par formes complémentaires (8, 9) sont constitués par des éléments en forme de pointes (8), qui font saillie en tant qu'éléments mâles par rapport à la surface de la face avant ainsi que par rapport à la surface de la face arrière, et par des espaces intercalaires (9), qui sont situés entre les éléments en forme de pointes (8) et constituent les éléments femelles et dans lesquels les éléments en forme de points (8) peuvent être insérés, que les éléments en forme de pointes (8) ainsi que les espaces intercalaires (9) situés entre les éléments en forme de pointes sont disposés conformément à un réseau prédéterminé, en étant équidistants selon une succession alternée d'une part suivant des lignes et d'autre part suivant des rangées croisant les lignes, avec un pas de répartition (T) identique sur la face avant et sur la face arrière des différents cavaliers-entretoises (1 ), les éléments de liaison par formes complémentaires (8, 9) situés au niveau des points d'intersection des lignes et des rangées, appartenent aussi bien aux lignes qu'aux rangées, qu'en vis-à-vis des éléments en forme de pointes (8) ainsi qu'aux espaces intercalaires (9) présents entre ces éléments sur la face avant des différents étriers-entretoises (1 ) sont disposés des éléments en forme de pointes (8) ainsi que des espaces intercalaires (9) situés entre ces éléments en forme de pointes, sur la face arrière des différents cavaliers-entretoises (1), et que ces derniers sont disposés, dans leur état réuni formant la barrette de stabilisation en étant décalés par rapport aux cavaliers-entretoises (1 ) respectivement voisins, de la moitié du pas de répartition (T), de trois fois la moitié du pas de réparition (T), de cinq fois la moitié du pas de répartition (T), etc, conformément à des multiples impairs de la moité du pas de répartition (T).

6. Dispositif de stabilisation selon la revendication 5, caractérisé en ce que les éléments en forme de pointes (8) possèdent, que ce soit sur la surface de la face avant ou sur la surface de la face arrière, un contour de base circulaire.

7. Dispositif de stabilisation selon la revendication 5, caractérisé en ce que les éléments en forme de pointes (8) possèdent, que ce soit sur la surface de la face avant ou sur la surface de la face arrière, un contour de base carré ou rectangulaire.

8. Dispositif de stabilisation selon l'une des revendications 5 à 7, caractérisé en ce que les éléments en forme de pointes (8) possédant un diamètre ou une longueur de côté comprise entre 2 et 5 mm et une hauteur correspondant approximativement à leur diamètre ou à la longueur de leur côté.

9. Dispositif de stabilisation selon l'une des revendications 5 à 8, carctétisé en ce que le dispositif servant à loger une bande de serrage (7) est constitué par un évidement en forme de T renversé (6), dont le pied (14) est ouvert marginalement en direction du bord supérieur (16) des cavaliers-entretoises (1), pour permettre l'insertion de la bande de serrage (7) et dans lequel une barre supplémentaire de stabilisation (15) peut être introduite.

## Claims

1. A stabilization device for a plurality of glass sheets lined up and assembled parallel to one another, particularly glass sheets for motor vehicles - with a plurality of spacing riders associated with the individual glass sheets which spacing riders possess clamping limbs that are attachable to the edge of the glass sheet, an upper portion and an arrangement to receive a tension band in the upper portion, which spacing riders are further united by shape-locking units to form a stabilization strip as a stabilization device, in which the front side and the rear side of the spacing riders fit against one another with coupled shape-locking units, characterized in that relatively to a free zone (12) extending in the attachment direction of the spacing rider (1) the shape-locking units are constructed on one side as male units (8) and on the other side as female units (9), and this both on the front side (10) and on the rear side (11), and taht the male units (8) on the front side (10) of each spacing rider (1) lie opposite to female units (9) on its rear side (11 ), and that the female units (9) on the front side (10) of each spacing rider (1) lie opposite to male units (8) on its rear side (11 ).

2. A stabilization device according to Claim 1, characterized in that the shape-locking units possess ribs (8) of length V as male units and grooves (9) of length M as female units, that extend transversely to the stacking direction of the spacing riders (1), that the ribs (8) project forwards from a reference surface (13) and that the grooves (9) project backwards into this reference surface (13) and thereby the individual spacing riders (1) in the stabilization strip are slidable against one another according to the amount of the difference M-V.

3. A stabilization device according to one of Claims 1 or 2, characterized in that the arrangement to receive a tension band (7) consists of an inverted T-shaped recess (6), the upright (14) of the T being open towards the upper edge of the spacing rider (1) for the insertion of the tension band (7).

4. A stabilization device according to one of Claims 1 to 3, characterized in that an additional stabilization bar (15) is introducable into the arrangement (6) to receive a tension band (7).

5. A stabilization device for a plurality of glass sheets lined up and assembled parallel to one another, particularly glass sheets for motor vehicles - with a plurality of spacing riders associated with the individual glass sheets,which spacing riders possess clamping limbs that are attachable to the edge of the glass sheet, an upper portion and an arrangement to receive a tension band in the upper portion, which spacing riders are further united by shape-locking units to form a stabilization strip as a stabilization device, in which the front side and the rear side of the spacing riders fit against one another with coupled shape-locking units, characterized in that the shape-locking units (8, 9) consist of point units (8) as male units, projecting relatively to the front side surface and relatively to the rear side surface, and point unit interstices (9) serving as female units located between the point units (8) and into which the point units (8) are insertable, that the point units (8) and the point unit interstices (9) are arranged according to a specified framework with equidistant spacing of the same spacing length (T) in alternating succession on one hand in columns and on the other hand in rows intersecting the columns, both on the front side and on the rear side of the individual spacing riders (1), in which the shape-locking units (8, 9) at the intersection points of the columns and rows form part both of the columns and also of the rows, that the point units (8) and the point unit interstices (9) on the rear side of the individual spacing riders (1) lie opposite to the point units (8) and the point units interstices (9) on the front side of the individual spacing riders (1), and that in the union to form stabilization strips individual spacing riders are displaced relatively to the adjacent spacing riders (1) by half a spacing length (T), by three times the half-spacing length (T), by five times the half-spacing length (T) etc., with odd multiples of half the spacing length (T).

6. A stabilization device according to Claim 5, characterized in that the point units (8) possess a circular-shaped plan view relatively to the front side surface and to the rear side surface.

7. A stabilization device according to Claim 5, characterized in that the point units (8) possess a square or rectangular plan view relatively to the front side surface and to the rear side surface.

8. A stabilization device according to one of Claims 5 to 7, characterized in that the point units (8) are provided with a diameter or an edge length of 2 to 5 mm, and a height approximately corresponding to their diameter or their edge length.

9. A stabilization device according to one of Claims 5 to 8, characterized in that the arrangement to receive a tension band (7) consists of an inverted T-shaped recess (6), the upright of the T (14) being open towards the upper edge (16) of the spacing rider (1) for the insertion of the tension band (7) and into which an additional stabilization bar (15) is introducable if required.
